# FASCICULE DE BREVET EUROPEEN

(11) **EP 1 063 329 B1**
(45) Date de publication et mention de la délivrance du brevet: **30.07.2003**
(21) Numéro de dépôt: 00490021.3
(22) Date de dépôt: 07.06.2000
(51) Int. Cl.: D03D 19/00

(54) **Procédé de tissage d'une serviette d'essuyage, moyens de mise en oeuvre du procédé et serviette ainsi obtenue**
Verfahren zum Weben von Handtuchmaterial, Mittel zur Durchführung des Verfahrens und so hergestelltes Handtuchmaterial
Weaving method for the production of wiping material, means implementing this method and wiping material produced thereby

(30) Priorité: 25.06.1999 FR 9908334
(43) Date de publication de la demande: 27.12.2000
(73) Titulaire: ROLAND VLAEMYNCK TISSEUR, Sociéte Anonyme, 59181 Steenwerck (FR)
(72) Inventeur: Vlaemynck, Roland, 62200 Boulogne sur Mer (FR); Devoddere, Jean Marie, 59930 La Chapelle d'Armentieres (FR)
(74) Mandataire: Hennion, Jean-Claude

(56) Documents cités:
- BE-A- 764 877
- US-A- 3 561 496
- PATENT ABSTRACTS OF JAPAN vol. 1999, no. 1, 29 janvier 1999 (1999-01-29) -& JP 10 286194 A (SHIZUOKA ROFU), 27 octobre 1998 (1998-10-27)

## Description

L'invention se rapporte à un procédé de tissage d'une serviette d'essuyage.

Elle se rapporte également aux moyens de mise en oeuvre du procédé et à la serviette d'essuyage ainsi obtenue.

De nombreuses activités industrielles nécessitent l'utilisation de serviettes d'essuyage pour notamment nettoyer les machines ou essuyer des éclaboussures.

S'il est fait souvent appel à des feuilles de papier absorbant, on constate que la serviette en tissu présente de nombreux avantages et notamment est beaucoup plus résistante.

Classiquement, une serviette en tissu est obtenue par tissage d'une matière textile telle le coton.

Le tissage consiste à assembler progressivement des fils de chaîne à l'aide de fils de trame, encore appelés « duites », qui s'étendent transversalement aux fils de chaîne.

Il existe de nombreux procédés de tissage et le plus simple consiste à répartir les fils de chaîne en deux séries, les fils pairs et impairs, soulevées alternativement pour ouvrir un passage, encore appelé « foule », aux fils de trame qui passent ainsi alternativement au dessus et au dessous des fils de chaîne.

Cet entrelacement maintient les fils de trame en une nappe plane.

Dans le cas des serpillières utilisées pour le lavage du sol, les duites sont constituées de mèches de section beaucoup plus grosse que celle des fils de chaîne.

Ces fils de chaîne sont, par ailleurs, écartés d'une valeur largement supérieure au diamètre des duites pour former un tissu lacunaire.

Pour éviter que la pièce de tissu s'effiloche au niveau de ses deux lisières, il est connu d'y maintenir plus énergiquement les duites par des doubles fils de chaîne de sorte que, dans ce cas particulier, chaque duite est localement pincée entre les doubles fils de chaîne.

A l'exception des deux lisières qui font usage de ces doubles fils de chaîne, les autres fils de chaîne sont simples.

Pour accroître la capacité d'absorption de ces tissus, des essais sont faits sur la composition de la matière, les diamètres des duites, la taille des mailles, etc ...

Ces essais n'ont, cependant, pas permis de mettre à jour des moyens permettant d'améliorer notablement la capacité d'absorption.

L'invention se propose d'améliorer la capacité d'absorption.

A cet effet, l'invention a pour objet un procédé de tissage selon lequel on assemble progressivement les fils de trame ou duites avec des fils de chaîne, ce procédé étant caractérisé en ce que, sur toute la largeur du tissu :
- d'une part, on assemble les duites à l'aide d'une série de doubles fils de chaîne à savoir un premier fil, dit fil fixe, et d'un second fil, dit fil de tour, lequel est, progressivement au long de l'axe du fil fixe, levé alternativement à droite et à gauche dudit fil fixe pour constituer des foules successives pinçant les duites préalablement insérées et
- d'autre part, on règle la levée des fils de tour précités de manière qu'au long de chaque duite, on alterne à droite et à gauche l'inclinaison de cette levée des fils de tour de sorte que les plans de pincement des fils de chaîne définis par les foules enserrant une même duite, au lieu d'être tous sensiblement parallèles entre eux, sont sécants de manière à contraindre les tronçons de duites à prendre une forme courbe dont la concavité au long de l'axe de la duite change de sens à chaque fois.

L'invention se rapporte également aux moyens pour la mise en oeuvre du procédé et à la serviette obtenue.

L'invention sera bien comprise à l'aide de la description ci-aprés faite à titre d'exemple non limitatif en regard du dessin ci-annexé qui représente schématiquement
- figure 1 : en vue agrandie, un tronçon de duite,
- figure 2 : une vue schématique de dessus de la serviette.

En se reportant au dessin, on voit que, pour produire une serviette d'essuyage, on fait appel à un procédé de tissage selon lequel on assemble progressivement des fils 1 de trame, ou duites, et des fils 2, 3 de chaîne .

Les fils de trame s'étendent globalement selon des axes parallèles entre eux et perpendiculaires aux axes des fils 2, 3 de chaîne.

Selon une caractéristique de l'invention :
- d'une part, on assemble les duites à l'aide d'une série de double fils de chaîne à savoir un premier fil 2, dit fil fixe, et d'un second fil 3, dit fil de tour, lequel est, progressivement au long de l'axe du fil fixe, levé alternativement à droite et à gauche dudit fil fixe pour constituer des foules successives pinçant les duites préalablement insérées et
- d'autre part, on règle la levée des fils de tours précités de manière qu'au long de chaque duite, on alterne à droite et à gauche l'inclinaison de cette levée des fils de tour de sorte que les plans P de pincement des fils de chaîne définis par les foules enserrant une même duite, au lieu d'être tous sensiblement parallèles entre eux, sont sécants de manière à contraindre les tronçons A de duites à prendre une forme courbe dont la concavité au long de l'axe de la duite change de sens à chaque fois.

On confère ainsi à la nappe tissée un aspect gonflant qui apparaît plus précisément après au moins une opération de lavage.

Pour bien faire comprendre ce point, on a représenté en figure 1, en vue agrandie, un tronçon de duite avec les doubles fils de chaîne qui l'enserrent à chaque tronçon et les plans de pincement ont été volontairement accentués.

En figure 2, on a représenté une vue schématique des fils de trame entrelacés avec des fils de chaîne, l'orientation à droite ou à gauche étant représentée par la disposition de la partie courbe du fil de tour.

Les moyens pour la mise en oeuvre du procédé comprennent un métier à tisser comprenant notamment des moyens pour commander la levée des fils de tour de manière qu'au long de chaque duite, on alterne à droite et à gauche l'inclinaison de cette levée des fils de tour de sorte que les plans de pincement par les fils de chaîne enserrant au même point une même duite, au lieu d'être tous sensiblement parallèles entre eux, sont sécants de manière à contraindre les tronçons de duites à prendre une forme courbe dont la concavité au long de l'axe de la duite change de sens à chaque fois.

Ces moyens pour la levée des fils de chaîne consistent par exemple en des excentriques.

Ainsi, la serviette d'essuyage comprenant des duites assemblées par des fils de chaîne se caractérise en ce que l'ensemble des fils de chaîne est constitué par de double fils de chaîne à savoir un premier fil 2, dit fil fixe, et d'un second fil 3, dit fil de tour, lequel est, progressivement au long de l'axe du fil fixe, levé alternativement à droite et à gauche dudit fil fixe pour constituer des foules successives pinçant les duites préalablement insérées et en ce qu'on règle la levée des fils de tours précités de manière qu'au long de chaque duite, on alterne à droite et à gauche l'inclinaison de cette levée des fils de tour de sorte que les plans P de pincement des fils de chaîne définis par les foules enserrant une même duite, au lieu d'être tous sensiblement parallèles entre eux, sont sécants de manière à contraindre les tronçons A de duites à prendre une forme courbe dont la concavité au long de l'axe de la duite change de sens à chaque fois.

La contexture se définit comme suit :

| | | |
|---|---|---|
| chaîne | 50/2 bouts | 65/35 |
| trame | 5/2 bouts | minimum 80 % coton |
| duites | 4,2 duites au cm | |
| peigne | 700 broches au mètre/2,5 duites au cm | |

La capacité d'absorption est environ 500%.

## Revendications

1. Procédé de tissage d'une serviette d'essuyage selon lequel on assemble progressivement des fils (1) de trame, ou duites, et des fils (2, 3) de chaine, **CARACTERISE en ce que** :
- d'une part, on assemble les duites à l'aide d'une série de double fils de chaîne à savoir un premier fil (2), dit fil fixe, et d'un second fil (3), dit fil de tour, lequel est, progressivement au long de l'axe du fil fixe, levé alternativement à droite et à gauche dudit fil fixe pour constituer des foules successives pinçant les duites préalablement insérées et
- d'autre part, on règle la levée des fils de tours précités de manière qu'au long de chaque duite, on alterne à droite et à gauche l'inclinaison de cette levée des fils de tour de sorte que les plans (P) de pincement des fils de chaîne définis par les foules enserrant une même duite, au lieu d'être tous sensiblement parallèles entre eux, sont sécants de manière à contraindre les tronçons (A) de duites à prendre une forme courbe dont la concavité au long de l'axe de la duite change de sens à chaque fois.

2. Procédé selon la revendication 1 **caractérisé en ce qu'**on lave la serviette au moins une fois pour optimiser sa capacité d'absorption.

3. Moyens comprenant un métier à tisser **caractérisés en ce qu'**ils comprennent des moyens pour commander la levée des fils de tour de manière qu'au long de chaque duite, on alterne à droite et à gauche l'inclinaison de cette levée des fils de tour de sorte que les plans de pincement par les fils de chaîne enserrant au même point une même duite, au lieu d'être tous sensiblement parallèles entre eux, sont sécants de manière à contraindre les tronçons de duites à prendre une forme courbe dont la concavité au long de l'axe de la duite change de sens à chaque fois.

4. Moyens selon la revendication 3 **caractérisés en ce que**, pour la levée des fils de chaîne, ils consistent en des excentriques.

5. Moyens selon la revendication 3 ou 4 **caractérisés en ce que** la serviette d'essuyage comprenant des duites assemblées par des fils de chaîne se **caractérise en ce que** l'ensemble des fils de chaîne est constitué par de double fils de chaîne à savoir un premier fil (2), dit fil fixe, et d'un second fil (3), dit fil de tour, lequel est, progressivement au long de l'axe du fil fixe, levé alternativement à droite et à gauche dudit fil fixe pour constituer des foules successives pinçant les duites préalablement insérées et **en ce qu'**on règle la levée des fils de tours précités de manière qu'au long de chaque duite, on alterne à droite et à gauche l'inclinaison de cette levée des fils de tour de sorte que les plans (P) de pincement des fils de chaîne définis par les foules enserrant une même duite, au lieu d'être tous sensiblement parallèles entre eux, sont sécants de manière à contraindre les tronçons (A) de duites à prendre une forme courbe dont la concavité au long de l'axe de la duite change de sens à chaque fois.

## Claims

1. A method of weaving a cleaning cloth, according to which method weft yarns (1) or picks are progressively brought together with warp yarns, (2,3),
**CHARACTERISED in that**:
- on the one hand, the picks are brought together with the aid of a series of double warp yarns, namely a first yarn (2), referred to as the stationary yarn, and a second yarn (3), referred to as the twisting yarn, which yarn, progressively along the axis of the stationary yarn, is raised alternately to the right and to the left of the said stationary yarn to form successive sheds pinching the previously inserted picks, and
- on the other hand, the lift of the said twisting yarns is controlled so that, along each pick, the angle of this twisting yarn lift is alternated to the right and to the left so that the warp yarn pinching planes (P) defined by the sheds closely surrounding a single pick are intersecting instead of all being substantially mutually parallel, so as to force the pick lengths (A) to assume a curved shape, the concavity of which along the pick axis changes direction each time.

2. A method according to claim 1, **characterised in that** the cloth is washed at least once to optimise its absorption capacity.

3. Means including a loom, **characterised in that** they include means for controlling the lift of the twisting yarns so that, along each pick, the angle of this twisting yarn lift is alternated to the right and to the left so that the planes of the pinching action exerted by the warp yarns closely surrounding a single pick at the same point are intersecting instead of all being substantially mutually parallel, so as to force the pick lengths to assume a curved shape, the concavity of which along the pick axis changes direction each time.

4. Means according to claim 3, **characterised in that**, for the purpose of the warp yarn lift, they comprise eccentrics.

5. Means according to claim 3 or 4, **characterised in that** the cleaning cloth including picks brought together by warp yarns is **characterised in that** all the warp yarns consist of double warp yarns, namely a first yarn (2), referred to as the stationary yarn, and a second yarn (3), referred to as the twisting yarn, which yarn, progressively along the axis of the stationary yarn, is raised alternately to the right and to the left of the said stationary yarn to form successive sheds pinching the previously inserted picks, and **in that** the lift of the said twisting yarns is controlled so that, along each pick, the angle of this twisting yarn lift is alternated to the right and to the left so that the warp yarn pinching planes (P) defined by the sheds closely surrounding a single pick are intersecting instead of all being substantially mutually parallel, so as to force the pick lengths (A) to assume a curved shape, the concavity of which along the pick axis changes direction each time.

## Patentansprüche

1. Verfahren zum Weben eines Wischtuchs, bei welchem fortschreitend Schussfäden (1) bzw. Schüsse und Kettfäden (2, 3) gefacht werden, **dadurch GEKENNZEICHNET, dass**:
- zum einen die Schüsse mit Hilfe einer Abfolge von doppelten Kettfäden, nämlich eines ersten Fadens (2), des so genannten Grundfadens, und eines zweiten Fadens (3), des so genannten Schlingfadens, gefacht werden, wobei letzterer fortschreitend entlang der Achse des Grundfadens abwechselt zur rechten und zur linken Seite des Grundfadens angehoben wird, um auf einander folgende Webfächer zu bilden, welche die zuvor eingefügten Schüsse umfassen bzw. festhalten, und
- zum anderen das Anheben der vorgenannten Schlingfäden in der Weise geregelt wird, dass die Neigung dieses Anhebens der Schlingfäden entlang jedes Schusses abwechselnd nach rechts und nach links regelmäßig in der Weise in regelmäßigem Wechsel verändert wird, dass die Umfassungsebenen (P) der Kettfäden, die von den Webfächern, die einen selben Schuss umschließen, definiert werden, statt im Wesentlichen parallel zu einander zu verlaufen, einander so schneiden, dass sie die Abschnitte (A) der Schüsse dazu zwingen, eine gekrümmte Form anzunehmen, deren konkaver Bereich entlang der Achse des Schusses sich jedes Mal in seiner Richtung ändert.

2. Verfahren nach Anspruch 1, **dadurch gekennzeichnet, dass** das Tuch mindestens einmal gewaschen wird, um dessen Fähigkeit zur Flüssigkeitsaufnahme zu optimieren.

3. Einrichtung mit einem Webstuhl, **dadurch gekennzeichnet, dass** sie Mittel zum Steuern der Anhebung der Schlingfäden in der Weise aufweist, dass entlang jedes Schusses die Neigung dieser Anhebbewegung der Schlingfäden in regelmäßigem Wechsel nach rechts und nach links so verändert wird, dass die Umfassungsebenen, in denen die Umschlingung durch die Kettfäden erfolgt, welche einen selben Schuss am selben Punkt umschließen, sich mit einander schneiden statt im Wesentlichen parallel zu einander zu verlaufen, und zwar in der Weise, dass die Abschnitte der Schüsse dazu gezwungen werden, eine gebogene Form anzunehmen, deren konkaver Bereich entlang der Achse des Schusses sich in seiner Richtung jedes Mal ändert.

4. Einrichtung nach Anspruch 3, **dadurch gekennzeichnet, dass** sie zum Anheben der Kettfäden aus Exzentern besteht.

5. Einrichtung nach Anspruch 3 oder 4, **dadurch gekennzeichnet, dass** das Wischtuch, das von den Kettfäden gefachte Schüsse aufweist, damit auszeichnet, dass der Verbund der Kettfäden aus doppelten Kettfäden besteht, nämlich einem ersten Faden (2), dem so genannten Grundfaden, und einem zweiten Faden (3), dem so genannten Schlingfaden, welcher fortschreitend entlang der Achse des Grundfadens abwechselnd zur rechten und zur linken Seite des Grundfadens hin so angehoben ist, dass auf einander folgende Webfächer gebildet werden, welche die zuvor eingefügten Schüsse festhalten, und dass die Anhebbewegung der vorgenannten Schlingfäden entlang jedes Schusses in der Weise geregelt wird, dass die Neigung dieser Anhebbewegung der Schlingfäden in regelmäßigem Wechsel nach rechts und nach links so verändert wird, dass die Umfassungsebenen, in denen die Umschlingung durch die Kettfäden erfolgt, welche einen selben Schuss am selben Punkt umschließen, sich mit einander schneiden statt im Wesentlichen parallel zu einander zu verlaufen, und zwar in der Weise, dass die Abschnitte (A) der Schüsse dazu gezwungen werden, eine gebogene Form anzunehmen, deren konkaver Bereich entlang der Achse des Schusses sich in seiner Richtung jedes Mal ändert.
